# EUROPÄISCHE PATENTSCHRIFT

(11) **EP 2 683 284 B1**
(45) Veröffentlichungstag und Bekanntmachung des Hinweises auf die Patenterteilung: **06.04.2022**
(21) Anmeldenummer: 12705121.7
(22) Anmeldetag: 17.02.2012
(51) Int. Cl.: A47L 15/50

(54) **GESCHIRRSPÜLMASCHINE**
DISHWASHER
LAVE-VAISSELLE

(30) Priorität: 08.03.2011 DE 102011005257
(43) Veröffentlichungstag der Anmeldung: 15.01.2014
(73) Patentinhaber: BSH Hausgeräte GmbH, 81739 München (DE)
(72) Erfinder: EGGER, Gerhard, 86450 Altenmünster (DE); REHM, Karlheinz, 89561 Dischingen (DE)
(86) Internationale Anmeldenummer: PCT/EP2012/052799
(87) Internationale Veröffentlichungsnummer: WO 2012/119845

(56) Entgegenhaltungen:
- DE-A1-102005 010 616
- DE-U1-202008 008 541
- DE-U1-202008 008 541
- DE-U1-202008 009 313
- DE-U1-202008 009 313
- US-A1- 2010 051 067

## Beschreibung

Die Erfindung betrifft eine Geschirrspülmaschine, insbesondere eine Haushaltsgeschirrspülmaschine, aufweisend einen Spülbehälter, wenigstens einen aus dem Spülbehälter herausbewegbaren und in den Spülbehälter hineinbewegbaren Geschirrbehälter, welcher als ein Geschirrkorb mit mehreren Korbdrähten ausgebildet ist, und wenigstens eine einen mechanischen Energiespeicher aufweisende Einzugsvorrichtung zum zumindest teilweise automatisierten Hineinbewegen des Geschirrbehälters in den Spülbehälter, wobei der Energiespeicher durch das Herausbewegen des Geschirrbehälters aus dem Spülbehälter selbsttätig Energie aufnimmt und diese beim Hineinbewegen des Geschirrbehälters in den Spülbehälter selbsttätig wieder abgibt, um das Hineinbewegen des Geschirrbehälters zumindest zu unterstützen, wobei der mechanische Energiespeicher als eine Zugfeder ausgebildet ist, die beim Herausbewegen des Geschirrbehälters aus dem Spülbehälter gespannt wird und somit Energie aufnimmt und die sich beim Hineinbewegen zusammenzieht und somit die aufgenommene Energie wieder abgibt, um das Hineinbewegen des Geschirrbehälters zumindest zu unterstützen, wobei während des bestimmungsgemäßen Betriebs der Geschirrspülmaschine die Einzugsvorrichtung mit dem Spülbehälter, insbesondere mit dessen Rückwand, fest verbunden und mit dem Geschirrbehälter lösbar verbunden ist und wobei die Einzugsvorrichtung eine Befestigungsvorrichtung zum lösbaren Verbinden der Einzugsvorrichtung mit dem Geschirrbehälter aufweist, welche dazu ausgebildet ist, während des Herausbewegens des Geschirrbehälters die Verbindung automatisch zu lösen und während des Hineinbewegens des Geschirrbehälters die Verbindung automatisch herzustellen.

Die Druckschrift DE 20 2008 008 541 U1 offenbart eine Kupplungsvorrichtung zwischen zwei relativ zueinander verschiebbaren Schienen einer Möbelauszugsführung mit einer Selbsteinzugseinrichtung, welche an einer ersten, ortsfesten Schiene befestigt ist und einen beliebigen Kraftspeicher aufweist und mit einem an einer zweiten Schiene angeschlossenen Aktivator, welcher über einen bestimmten Verschiebeweg hinweg mit der Selbsteinzugseinrichtung gekuppelt und nach Spannen des Kraftspeichers von dieser getrennt ist, wobei im getrennten Zustand der Kraftspeicher im gespannten Zustand bis zur erneuten Koppelung mit dem Aktivator relativ zur ersten Schiene fixiert is. Die Kupplungsvorrichtung besteht aus einem in einer Führungshülse, welche gegenüber der ortsfesten Schiene festgelegt ist, in Grenzen längs verschiebbaren und vom Kraftspeicher der Selbsteinzugseinrichtung beaufschlagten Kupplungstopf mit einem darin, entgegen der Wirkung eines Kraftspeichers, verschiebbar gelagerten Steuerkolben sowie aus dem Aktivator. Der Aktivator ist zumindest in seinem dem Steuerkolben gegenüberliegenden Bereich zylindrisch ausgebildet ist und er weist benachbart seinem freien Ende eine umlaufende Nut auf, in welche mindestens zwei in Radialbohrungen des Kupplungstopfes liegende Rastkugeln eingreifen, wenn der Steuerkolben durch den Aktivator und entgegen der Wirkung des im Kupplungstopf liegenden Kraftspeichers derart weit verschoben ist, dass die Rastkugeln, die bei nichtbetätigtem Steuerkolben auf dessen Mantelfläche abgestützt sind und die an einer Stützflanke der Führungshülse anliegen, außerhalb des Stützbereichs des Steuerkolbens liegen. Die einander zugewandten stirnseitigen Enden des Steuerkolbens und des die zweite Kupplungshälfte bildenden Bereiche des Aktivators können formschlüssig ineinandergreifen. Auch können die stirnseitigen Enden des Steuerkolbens und des die zweite Kupplungshälfte bildenden Bereichs des Aktivators selbstzentrierend ineinandergreifen. Weiterhin kann der Steuerkolben mit einer kegelförmigen Aussparung und die zweite Kupplungshälfte mit einer entsprechend geformten Kegelspitze ausgestattet sein. Ferner kann der den Kupplungstopf beaufschlagende Kraftspeicher eine Zugfeder sein.

Die Druckschrift DE 20 2008 009 313 U1 offenbart eine Ausstoßvorrichtung eines Auszugssystems, welches insbesondere für einen Einsatz in Haushaltsgeräten, die auch als "Weiße Ware" bezeichnet werden, geeignet ist. Die Ausstoßvorrichtung besteht im Wesentlichen aus einem in einem Gehäuse verschiebbaren Schaltstößel und mindestens einem Klemmkörper sowie einem Kraftspeicher. Der Klemmkörper ist in eine den Schaltstößel freigebende und in eine den Schaltstößel richtungsabhängig zumindest hemmende Stellung bringbar.

Die Druckschrift DE 10 2005 010 616 A1 offenbart eine Geschirrspülmaschine mit einem Spülbehälter, in dem zwei Geschirrkörbe zur Aufnahme von zu reinigendem Spülgut angeordnet sind. Mittels geeigneter Führungen und eines Antriebs können die Geschirrkörbe aus dem Spülbehälter heraus bewegt und in den Spülbehälter hineinbewegt werden. Der Antrieb kann einen Elektromotor umfassen oder als ein Energiespeicher ausgebildet sein. Wird ein Energiespeicher als Antrieb verwendet, dann kann die durch den Energiespeicher eingeleitete Bewegung zumindest in der Bewegungsendphase durch ein Dämpfungsmittel gedämpft werden.

Die Druckschrift DE 20 2006 006 188 U1 offenbart ein Möbel, zum Beispiel eine Geschirrspülmaschine, die wenigstens eine verschiebbare in einem Möbelkorpus gehaltene Schublade aufweist. Mittels eines pneumatischen oder hydraulischen Antriebs ist zumindest eine Ausstoßbewegung der Schublade erreichbar. Für eine Einfahrbewegung der Schublade ist zumindest über eine Teilstrecke ein Selbsteinzug wirksam. Der Selbsteinzug wird über eine Feder vorgespannt, sodass es gewährleistet ist, die Schublade in einem wirksamen Bereich in die geschlossene Position zu ziehen.

Die Aufgabe der Erfindung ist es, eine verbesserte Geschirrspülmaschine, insbesondere eine Haushaltsgeschirrspülmaschine, mit einem Geschirrbehälter und einer Einzugsvorrichtung für den Geschirrbehälter anzugeben.

Die Aufgabe der Erfindung wird gelöst durch eine vorbeschriebene Geschirrspülmaschine, wobei die Befestigungsvorrichtung zumindest eine Klinkenvorrichtung aufweist, in welche sich mindestens einer der Korbdrähte beim Hineinbewegen des Geschirrkorbs in den Spülbehälter automatisch einklinkt und aus welcher sich der mindestens eine Korbdraht beim Herausbewegen des Geschirrkorbs aus dem Spülbehälter automatisch wieder ausklinkt.

Das Ausklinken wird insbesondere durch das Herausbewegen des Geschirrkorbs aus dem Spülbehälter bewirkt. Beim Hineinbewegen des Geschirrkorbs in den Spülbehälter klinkt sich der mindestens eine Korbdraht automatisch in die Klinkenvorrichtung ein, wodurch die Einzugsvorrichtung das Hineinbewegen des Geschirrkorbs zumindest teilweise unterstützten kann.

Die erfindungsgemäße Geschirrspülmaschine ist insbesondere eine Haushaltsgeschirrspülmaschine.

Die erfindungsgemäße Geschirrspülmaschine ist demnach derart ausgeführt, dass der mechanische Energiespeicher der Einzugsvorrichtung durch das insbesondere manuelle Herausbewegen des Geschirrbehälters aus dem Spülbehälter selbsttätig Energie aufnimmt. Wird der Geschirrbehälter wieder in den Spülbehälter hineinbewegt, insbesondere manuell hineingeschoben, dann gibt der mechanische Energiespeicher seine gespeicherte Energie selbsttätig wieder ab und unterstützt auf diese Weise das Hineinbewegen des Geschirrbehälters in den Spülbehälter. Abhängig von der gespeicherten und wieder frei gegebenen Energie kann der Geschirrbehälter mit Hilfe des mechanischen Energiespeichers sogar gänzlich automatisch in den Spülbehälter hineingezogen werden.

Eine Zugfeder als mechanischer Energiespeicher lässt sich relativ einfach ausführen. Aufgrund dieser Variante wird demnach gegebenenfalls die Zugfeder aufgrund des Herausbewegens des Geschirrbehälters gespannt und kann sich dann beim Hineinbewegen des Geschirrbehälters wieder entspannen, um das Hineinbewegen des Geschirrbehälters zumindest zu unterstützten oder gar den Geschirrbehälter automatisch ganz in den Spülbehälter hineinzuziehen.

In einer bevorzugten Ausführungsform der erfindungsgemäßen Geschirrspülmaschine weist die Einzugsvorrichtung eine Haltevorrichtung auf, die ausgebildet ist, die gespannte Zugfeder in ihrem gespannten Zustand zu halten. Dann ist es möglich, dass wenn die Einzugsvorrichtung von dem Spülbehälter beziehungsweise von dem Geschirrbehälter gelöst ist, die Zugfeder unter Spannung zu halten, damit diese sich erst wieder zusammen ziehen und damit entspannen kann, wenn der Geschirrbehälter in den Spülbehälter hineinbewegt wird.

In einer weiteren bevorzugten Ausführungsform ist die Haltevorrichtung derart eingerichtet, dass sie lediglich aufgrund des Hineinschiebens des Geschirrbehälters in den Spülbehälter die gespannte Zugfeder frei gibt. Konkret kann dies dadurch erreicht werden, dass eine durch die Haltevorrichtung auf die Zugfeder aufgebrachte Haltekraft durch eine manuell aufgebrachte Kraft in Einschubrichtung überwunden werden kann, so dass die gespannte Zugfeder dann wieder frei gegeben wird.

In einer weiteren bevorzugten Ausführungsform weist die Einzugsvorrichtung ein hohlzylinderförmiges Gehäuse und eine darin verschieblich gelagerte Kolbenstange auf, wobei die Zugfeder mit einem ihrer Enden zumindest indirekt mit dem Gehäuse und mit ihrem anderen Ende zumindest indirekt mit der Kolbenstange verbunden ist. Aufgrund des Gehäuses ist die Zugfeder vor Außeneinflüssen mechanisch geschützt.

In diesem Fall ist es möglich, die Haltevorrichtung als eine in dem Inneren des Gehäuses angeordnete Rastvorrichtung auszubilden, mit der die Kolbenstange oder ein an der Kolbenstange befestigter Kolben, an dem die Zugfeder befestigt ist, verrastet. So ist es möglich, dass die Kolbenstange beziehungsweise der Kolben beim Hineinbewegen des Geschirrbehälters in den Spülbehälter über die Rastvorrichtung gedrückt wird, wodurch sich die Zugfeder wieder zusammen ziehen kann.

Um ein besonders sanftes, das heißt stoßfreies automatisches Hineinbewegen des Geschirrbehälters zu erreichen, kann die Einzugsvorrichtung eine Dämpfungseinrichtung aufweisen, die eine Abgabe der Energie des Energiespeichers dämpft.

Die Dämpfungseinrichtung kann zum Beispiel als ein Hydraulikzylinder oder als ein Luftzylinder ausgebildet sein. Die Dämpfungseinrichtung kann insbesondere als ein Teleskopzylinder ausgebildet sein. Dieser hat den Vorteil einer relativ geringen räumlichen Ausdehnung.

Die Erfindung stellt demnach gegebenenfalls einen Softeinzug beziehungsweise einen Selbsteinzug des Geschirrkorbs einer Geschirrspülmaschine bereit. Es kann vorgesehen sein, dass ein geschlossener Zylinder mit einer Zugfeder während des Herausziehens des Geschirrkorbs, insbesondere des Geschirroberkorbs "gespannt" wird. Beim Einschieben des Geschirrkorbs könnte zum Beispiel dann ein Korbdraht durch ein bewegliches Klinkenteil umschlossen und hierdurch mit gedämpfter Geschwindigkeit in Endstellung gebracht werden.

Von besonderem Vorteil könnte sein, wenn das Schließen der Tür in dem Bereich des Scharniers gedämpft wird, sodass es beispielsweise zu keiner stoßartigen Bewegung durch die Tür kommt.

Aufgrund der Erfindung ist es gegebenenfalls möglich, dass sich Geschirrkörbe automatisch sanft in ihre Endstellung bewegen. Beispielsweise das Umfallen von in den Geschirrkörben gelagerten Gläsern kann auf diese Weise verhindert werden. Daneben kann dies eine hochwertigere Gesamtanmutung der entsprechenden Geschirrspülmaschine darstellen.

Sonstige Weiterbildungen der Erfindung sind in den abhängigen Ansprüchen wiedergegeben. Die Erfindung und ihre Weiterbildung sowie deren Vorteile werden nachfolgend anhand von Zeichnungen erläutert.

Es zeigen jeweils schematisch:
- Fig. 1.: eine Haushaltsgeschirrspülmaschine mit einem Spülbehälter und darin angeordnete Geschirrkörbe;
- Fig. 2: eine Teilseitenansicht einer ersten Ausführungsform eines Geschirrkorbs;
- Fig. 3: eine Teilvorderansicht einer zweiten Ausführungsform eines Geschirrkorbs; und
- Fig. 4, 5: Betriebszustände einer Einzugsvorrichtung für einen Geschirrkorb.

Elemente mit gleicher Funktion und Wirkungsweise sind in den Figuren 1 bis 5 jeweils mit denselben Bezugszeichen versehen.

Die Fig. 1 zeigt in geschnittener Darstellung eine Haushaltsgeschirrspülmaschine 1 als Beispiel einer Geschirrspülmaschine.

Die Haushaltsgeschirrspülmaschine 1 weist einen Spülbehälter 2 zur Aufnahme von Spülgut auf, das beispielsweise zwei übereinander angeordnete, als einen Geschirroberkorb 3 und einen Geschirrunterkorb 4 ausgebildete Geschirrbehälter eingeordnet werden kann. Der Spülbehälter 2 weist zwei Seitenwände und eine Rückwand 2a auf und kann mittels einer nicht näher gezeigten verschwenkbaren Tür verschlossen werden, wie dies üblich ist. Bei geöffneter Tür können die beiden Geschirrkörbe 3, 4 mittels nicht näher dargestellter, dem Fachmann im Prinzip jedoch bekannter Führungen aus dem Spülbehälter 2 heraus bewegt werden, um ein Be- und Entladen der Geschirrkörbe 3, 4 zumindest zu erleichtern. Mittels der Führungen können die Geschirrkörbe 3 auch in den Spülbehälter 2 hineinbewegt werden.

Ausführungsformen des Geschirroberkorbs 3 sind in Fig. 2 in teilweiser Seitenansicht und in Fig. 3 in teilweiser Vorderansicht dargestellt.

In dem Spülbehälter 2 sind beispielsweise zumindest zwei Sprühvorrichtungen zum Beaufschlagen des Spülguts mit einer Flüssigkeit angeordnet, die üblicherweise als Spülflotte bezeichnet wird. Im Falle des vorliegenden Ausführungsbeispiels sind die Sprühvorrichtungen als obere und untere Sprüharme 5, 6 ausgebildet. Die Flüssigkeit kann von einer Umwälzpumpe 7 über eine erste Flüssigkeitszuleitung 8 zu dem oberen Sprüharm 5 und über eine zweite Flüssigkeitszuleitung 9 zu dem unteren Sprüharm 6 gefördert werden. Die Umwälzpumpe 7 wird zum Beispiel mittels eines nicht näher dargestellten elektrischen Antriebs, insbesondere mittels eines elektrischen Motors, angetrieben.

Im Falle des vorliegenden Ausführungsbeispiels wird die Flüssigkeit zumindest in einem Teilprogrammschritt eines Spülprogramms der Haushaltsgeschirrspülmaschine 1 durch einen Durchlauferhitzer 10 erwärmt, der mit einem Eingangsstutzen 11 an die Umwälzpumpe 7 und mit Ausgangsstutzen 12, 13 an die Flüssigkeitszuleitungen 8, 9 angeschlossen ist. Die Anzahl der Ausgangsstutzen 12, 13 entspricht der Anzahl der Sprüharme 5, 6 oder gleichzeitig betriebener Gruppen von Sprüharmen 5, 6. Die von der Umwälzpumpe 7 geförderte Flüssigkeit wird demnach im Falle des vorliegenden Ausführungsbeispiels zu dem Eingangsstutzen 11 des Durchlauferhitzers 10 und von dessen Ausgangsstutzen 12, 13 über die Flüssigkeitszuleitungen 8, 9 zu den Sprüharmen 5, 6 geleitet.

Die Haushaltsgeschirrspülmaschine 1 weist ferner eine Wasserweiche 14 auf, die zum Beispiel in dem Durchlauferhitzer 10 angeordnet oder an diesem angeformt ist. Die Wasserweiche 14 kann zum Beispiel aber auch als separate Einheit in der Haushaltsgeschirrspülmaschine angeordnet oder unmittelbar an die Umwälzpumpe 7 angeschlossen sein.

Mittels der Wasserweiche 14 können die Sprüharme 5, 6 in beliebiger Reihenfolge jeweils einzeln oder gemeinsam mit der Flüssigkeit beschickt werden, was durch Öffnen oder Verschließen eines jeweiligen Flüssigkeitsauslasses der Wasserweiche 14 erzielt wird.

Um ein automatisiertes Hineinbewegen der Geschirrkörbe 3, 4 in den Spülbehälter 2, oder konkreter ein automatisiertes Erreichen von Einschub-Endstellungen der Geschirrkörbe 3, 4 zu ermöglichen, ist im Falle des vorliegenden Ausführungsbeispiels für jeden der Geschirrkörbe 3, 4 jeweils eine in den Figuren 4, 5 gezeigte Einzugsvorrichtung 15 vorgesehen. Es ist aber auch möglich, nur einen der Geschirrkörbe 3 oder 4 mit einer solchen Einzugsvorrichtung 15 zu versehen oder wenigstens einen der Geschirrkörbe 3 oder 4 mit mehr als einer solchen Einzugsvorrichtung 15 zu versehen.

Im Falle des vorliegenden Ausführungsbeispiels weist die Einzugsvorrichtung 15 ein hohlzylinderförmiges Gehäuse 16 auf. Das Gehäuse 16 weist zum Beispiel die Form eines, insbesondere geraden, Kreiszylinders auf und die beiden Stirnseiten des Gehäuses sind mit Wandungen 17, 18 versehen. Das Gehäuse 16 ist mit einer seiner Wandungen 17 an der Rückwand 2a des Spülbehälters 2 in dem Bereich des relevanten Geschirrkorbs 3, 4, im Falle des Geschirroberkorbs 3 in dem Bereich des Geschirroberkorbs 3, befestigt. Die dieser Wandung 17 gegenüberliegende Wandung 18 ist mit einer Öffnung 19 versehen.

Die Einzugsvorrichtung 15 weist im Falle des vorliegenden Ausführungsbeispiels eine Kolbenstange 20 auf, die durch die Öffnung 19 der Wandung 18 hindurchgeführt ist und in axialer Richtung relativ zu dem Gehäuse 16 bewegbar ist.

An einem der Enden der Kolbenstange 20 ist ein Kolben 21, zum Beispiel in Form einer Scheibe befestigt, insbesondere einstückig und/oder einstoffig mit dieser ausgeführt. Der Kolben 21 ist derart dimensioniert, dass sich die Kolbenstange 20 mit dem Kolben 21 in axialer Richtung relativ zu dem Gehäuse 16 bewegen kann.

An der der Kolbenstange 20 abgewandten Seite der Scheibe 21 ist im Falle des vorliegenden Ausführungsbeispiels eine Zugfeder 22 mit einem ihrer Enden befestigt. Mit ihrem anderen Ende ist die Zugfeder 22 mit der Wandung 17 verbunden, welche an der Rückwand 2a des Spülbehälters 2 befestigt ist.

Im Falle des vorliegenden Ausführungsbeispiels ist die Kolbenstange 20 an dem Ende, das der Scheibe 21 abgewandt ist, mit einer Befestigungsvorrichtung 23 verbunden. Diese ist insbesondere einstückig und/oder einstoffig an der Kolbenstange 20 angeformt. Die Befestigungsvorrichtung 23 ist insbesondere derart ausgeführt, dass mit ihr die Einzugsvorrichtung 15 an dem relevanten Geschirrkorb 3, 4, insbesondere an dem Geschirroberkorb 3 lösbar befestigt werden kann. Insbesondere ist die Befestigungsvorrichtung 23 U-förmig ausgebildet und weist eine Rastvorrichtung oder Klinkenvorrichtung 24 auf, in welche zum Beispiel mindestens ein Korbdraht 25 des Geschirroberkorbs 3 beim Hineinbewegen des Geschirroberkorbs 3 automatisch einklinkt.

Im Falle des vorliegenden Ausführungsbeispiels ist die Einzugsvorrichtung 15 in einem unteren Bereich des Geschirroberkorbs 3 an dem Spülbehälter 2 befestigt (vergleiche Fig. 2 und Fig. 3). Dabei ist die Einzugsvorrichtung 15 vorteilhaft, weil besonders platzsparend, in einem Bauraum angeordnet, welcher zumindest teilweise von dem zugehörigen Geschirrkorb 3, 4 umgriffen wird. Ist der Geschirroberkorb 3 ganz in den Spülbehälter 2 hineingefahren, so ist die Befestigungsvorrichtung 23 mittels der Klinkenvorrichtung 24 an dem Geschirroberkorb 3, insbesondere an dem Korbdraht 25 befestigt, wie dies in der Fig. 4 gezeigt ist. Außerdem ist in diesem Betriebszustand die Kolbenstange 20 möglichst weit in das Gehäuse 16 der Einzugsvorrichtung 15 eingeschoben, wodurch die Zugfeder 22 entlastet ist.

Wird der Geschirroberkorb 3 aus dem Spülbehälter 2 heraus bewegt, so wird die Kolbenstange 20 und somit der Kolben 21 in axialer Richtung relativ zu dem Gehäuse 16 in Auszugsrichtung, angedeutet durch einen Pfeil 27, bewegt. Dadurch wird die Zugfeder 22 durch das Herausbewegen des Geschirroberkorbs 3 selbsttätig gespannt und übt eine Kraft auf den Kolben 21 und somit auf die Kolbenstange 20 in Einschubrichtung, also entgegengesetzter Richtung zu dem Pfeil 27, aus.

Im Falle des vorliegenden Ausführungsbeispiels ist an der Innenseite des Gehäuses 16 eine Haltevorrichtung 28 in Form einer oder mehrerer Vorsprünge 28' angeordnet, insbesondere einstückig oder einstoffig an das Gehäuse 16 angeformt. Die Haltevorrichtung 28 ist dabei derart ausgeführt, dass der Kolben 21 im Rahmen eines Herausbewegens des Geschirroberkorbs 3 in Richtung des Pfeils 27 über die den oder die Vorsprünge 28' gezogen werden kann.

Im Falle des vorliegenden Ausführungsbeispiels ist die Befestigungsvorrichtung 23 derart ausgeführt, dass wenn die Kolbenstange 20 derart weit aus dem Gehäuse 16 gezogen ist, dass der Kolben 21 über den oder die Vorsprünge 28' gezogen ist, die Befestigungsvorrichtung 23 sich von dem Geschirroberkorb 3 löst, wie dies in der Fig. 5 gezeigt ist. Der oder die Vorsprünge 28', der Kolben 21 und die Zugfeder 22 sind dabei derart dimensioniert, dass die Zugfeder 22 in diesem gespannten Zustand den Kolben 21 nicht selbsttätig über die Vorsprünge 28' zieht, wodurch die Zugfeder 22 gespannt bleibt. Die von der Haltevorrichtung 28 auf den Kolben 21 und damit die Zugfeder 22 aufgebrachte Haltekraft ist insofern größer als die von der gespannten Zugfeder 22 auf den Kolben 21 ausgeübte Zugkraft.

Wird nun der Geschirroberkorb 3 wieder in den Spülbehälter 2 hineinbewegt, insbesondere durch Aufbringen einer manuellen Kraft in Einschubrichtung, so umschließt beim Erreichen der Befestigungsvorrichtung 23 diese den Korbdraht 25, wodurch einerseits die Kolbenstange 20 über die Befestigungsvorrichtung 23 mit dem Geschirroberkorb 3 verbunden ist und andererseits bei einem weiteren Hineinschieben des Geschirroberkorbs 3 in den Spülbehälter 2 die Kolbenstange 20 den Kolben 21 über den oder die Vorsprünge 28' in Richtung Wandung 17 schiebt, mit der das Gehäuse 16 an dem Spülbehälter 2 befestigt ist. Dadurch ist es der Zugfeder 22 möglich, sich wieder zusammen zu ziehen und den in der Fig. 4 gezeigten entlasteten Zustand einzunehmen. Dadurch zieht die Zugfeder 22 die Kolbenstange 20 wieder teilweise in das Gehäuse 16, wodurch der Geschirroberkorb 3 automatisch in seine Endposition in den Spülbehälter 2 gezogen wird.

Um im Falle des vorliegenden Ausführungsbeispiels die Bewegung, mit der die Einzugsvorrichtung 15 den Geschirroberkorb 3 in seine Endposition bewegt, zu dämpfen, umfasst die Einzugsvorrichtung 15 eine Dämpfungseinrichtung 29. Diese ist hier in Form eines Hydraulikzylinders oder eines Luftzylinders, insbesondere in Form eines Teleskopzylinders realisiert. Die Dämpfungseinrichtung 29 weist zum Beispiel einen Zylinder 30, insbesondere einen Teleskopzylinder auf, der mit einem seiner Enden an der Wandung 17 befestigt ist, mit der das Gehäuse 16 der Einzugsvorrichtung 15 an dem Spülbehälter 2 befestigt ist. Der Durchmesser des Zylinders 30 ist insbesondere derart dimensioniert, dass der Zylinder 30 innerhalb der Zugfeder 22 angeordnet ist. Die Dämpfungseinrichtung 29 weist ferner eine Kolbenstange 31 auf, die mit einem Ende mit der Scheibe 21 verbunden ist, mit ihrem anderen Ende teilweise in den Zylinder 30 ragt und innerhalb der Zugfeder 22 angeordnet ist.

In der Fig. 5, in der die Zugfeder 22 in ihrem gespannten Zustand gezeigt ist, ist der teleskopartig ausgeführte Zylinder 30 der Dämpfungseinrichtung 29 ausgezogen. Zieht sich die Zugfeder 22 zusammen, dann wird der Zylinder 30 über die Kolbenstange 31 der Dämpfungseinrichtung 15 zusammen gedrückt, wodurch die Dämpfungseinrichtung 29 das Zusammenziehen der Zugfeder 22 und somit die Bewegung des Geschirroberkorbs 3 dämpft.

### Bezugszeichenliste

- 1: Geschirrspülmaschine; Haushaltsgeschirrspülmaschine
- 2: Spülbehälter
- 2a: Rückwand
- 3: Geschirrbehälter; Geschirrkorb; Geschirroberkorb
- 4: Geschirrbehälter; Geschirrkorb; Geschirrunterkorb
- 5: Oberer Sprüharm
- 6: Unterer Sprüharm
- 7: Umwälzpumpe
- 8,9: Flüssigkeitszuleitung
- 10: Durchlauferhitzer
- 11: Eingangsstutzen
- 12, 13: Ausgangsstutzen
- 14: Wasserweiche
- 15: Einzugsvorrichtung
- 16: Gehäuse
- 17, 18: Wandung
- 19: Öffnung
- 20: Kolbenstange
- 21: Kolben
- 22: Zugfeder
- 23: Befestigungsvorrichtung
- 24: Klinkenvorrichtung
- 25: Korbdraht
- 26: Bauraum
- 27: Pfeil
- 28: Haltevorrichtung
- 28': Vorsprung
- 29: Dämpfungseinrichtung
- 30: Zylinder
- 31: Kolbenstange

## Patentansprüche

1. Geschirrspülmaschine (1), insbesondere Haushaltgeschirrspülmaschine, aufweisend einen Spülbehälter (2), wenigstens einen aus dem Spülbehälter (2) herausbewegbaren und in den Spülbehälter (2) hineinbewegbaren Geschirrbehälter (3, 4), welcher als ein Geschirrkorb mit mehreren Korbdrähten (25) ausgebildet ist, und wenigstens eine einen mechanischen Energiespeicher (22) aufweisende Einzugsvorrichtung (15) zum zumindest teilweise automatisierten Hineinbewegen des Geschirrbehälters (3, 4) in den Spülbehälter (2),
- wobei der Energiespeicher (22) durch das Herausbewegen des Geschirrbehälters (3, 4) aus dem Spülbehälter (2) selbsttätig Energie aufnimmt und diese beim Hineinbewegen des Geschirrbehälters (3, 4) in den Spülbehälter (2) selbsttätig wieder abgibt, um das Hineinbewegen des Geschirrbehälters (3, 4) zumindest zu unterstützen,
- wobei der mechanische Energiespeicher als eine Zugfeder (22) ausgebildet ist, die beim Herausbewegen des Geschirrbehälters (3, 4) aus dem Spülbehälter (2) gespannt wird und somit Energie aufnimmt und die sich beim Hineinbewegen zusammenzieht und somit die aufgenommene Energie wieder abgibt, um das Hineinbewegen des Geschirrbehälters (3, 4) zumindest zu unterstützen,
- wobei während des bestimmungsgemäßen Betriebs der Geschirrspülmaschine (1) die Einzugsvorrichtung (15) mit dem Spülbehälter (2), insbesondere mit dessen Rückwand (2a), fest verbunden und mit dem Geschirrbehälter (3, 4) lösbar verbunden ist, und
- wobei die Einzugsvorrichtung (15) eine Befestigungsvorrichtung (23) zum lösbaren Verbinden der Einzugsvorrichtung (15) mit dem Geschirrbehälter (3, 4) aufweist, welche dazu ausgebildet ist, während des Herausbewegens des Geschirrbehälters (3, 4) die Verbindung automatisch zu lösen und während des Hineinbewegens des Geschirrbehälters (3, 4) die Verbindung automatisch herzustellen,
**dadurch gekennzeichnet,**
**dass** die Befestigungsvorrichtung (23) zumindest eine Klinkenvorrichtung (24) aufweist, in welche sich mindestens einer der Korbdrähte (25) beim Hineinbewegen des Geschirrkorbs (3, 4) in den Spülbehälter (2) automatisch einklinkt und aus welcher sich der mindestens eine Korbdraht (25) beim Herausbewegen des Geschirrkorbs (3, 4) aus dem Spülbehälter (2) automatisch wieder ausklinkt.

2. Geschirrspülmaschine (1) nach Anspruch 1, **dadurch gekennzeichnet, dass** die Einzugsvorrichtung (15) eine Haltevorrichtung (28) aufweist, die ausgebildet ist, die gespannte Zugfeder (22) in ihrem gespannten Zustand zu halten.

3. Geschirrspülmaschine (1) nach Anspruch 2, **dadurch gekennzeichnet, dass** die Haltevorrichtung (28) derart eingerichtet ist, dass eine durch die Haltevorrichtung (28) auf die Zugfeder (22) aufgebrachte Haltekraft durch eine manuell aufgebrachte Kraft in Einschubrichtung überwunden werden kann, so dass die gespannte Zugfeder (22) frei gegeben wird.

4. Geschirrspülmaschine (1) nach Anspruche 1, 2 oder 3, **dadurch gekennzeichnet, dass** die Einzugsvorrichtung (15) ein hohlzylinderförmiges Gehäuse (16) und eine darin verschieblich gelagerte Kolbenstange (20) aufweist und die Zugfeder (22) mit einem ihrer Enden zumindest indirekt mit dem Gehäuse (16) und mit ihrem anderen Ende zumindest indirekt mit der Kolbenstange (20) verbunden ist.

5. Geschirrspülmaschine (1) nach Anspruch 3 und 4, **dadurch gekennzeichnet, dass** die Haltevorrichtung (28) als eine im Inneren des Gehäuses (16) angeordnete Rastvorrichtung ausgebildet ist, mit der die Kolbenstange (20) oder ein an der Kolbenstange (20) befestigter Kolben (21), an dem die Zugfeder (22) befestigt ist, verrastet.

6. Geschirrspülmaschine (1) nach einem der vorhergehenden Ansprüche, **dadurch gekennzeichnet, dass** die Einzugsvorrichtung (15) eine Dämpfungseinrichtung (29) aufweist, die eine Abgabe der Energie des Energiespeichers (22) dämpft.

7. Geschirrspülmaschine (1) nach Anspruch 6, **dadurch gekennzeichnet, dass** die Dämpfungseinrichtung (29) als ein Hydraulikzylinder oder als ein Luftzylinder, insbesondere als ein Teleskopzylinder, ausgebildet ist.

## Claims

1. Dishwasher (1), in particular household dishwasher, having a dishwasher cavity (2), at least one dishware container (3, 4), which can be moved out of the dishwasher cavity (2) and can be moved into the dishwasher cavity (2) and which is embodied as a dish rack with a plurality of rack wires (25), and at least one insertion apparatus (15) having a mechanical energy store (22) for the at least partially automated inward movement of the dishware container (3, 4) into the dishwasher cavity (2),
- wherein the energy store (22) autonomously absorbs energy by way of the outward movement of the dishware container (3, 4) out of the dishwasher cavity (2) and autonomously releases said energy again when moving the dishware container (3, 4) into the dishwasher cavity (2), in order to at least support the inward movement of the dishware container (3, 4),
- wherein the mechanical energy store is embodied as a tension spring (22), which is tensioned when moving the dishware container (3, 4) out of the dishwasher cavity (2) and thus absorbs energy and which contracts during an inward movement and thus releases the absorbed energy again, in order to at least support the inward movement of the dishware container (3, 4),
- wherein, during the intended operation of the dishwasher (1), the insertion apparatus (15) is permanently connected to the dishwasher cavity (2), in particular to the rear wall (2a) thereof, and is releasably connected to the dishware container (3, 4), and
- wherein the insertion apparatus (15) has a fastening apparatus (23) for releasably connecting the insertion apparatus (15) to the dishware container (3, 4), which fastening apparatus (23) is embodied to release the connection automatically during the outward movement of the dishware container (3, 4) and to establish the connection automatically during the inward movement of the dishware container (3, 4),
**characterised in that**
the fastening apparatus (23) has at least one detent apparatus (24), into which at least one of the rack wires (25) automatically catches when moving the dish rack (3, 4) into the dishwasher cavity (2) and out of which the at least one rack wire (25) automatically releases again when moving the dish rack (3, 4) out of the dishwasher cavity (2).

2. Dishwasher (1) according to claim 1, **characterised in that** the insertion apparatus (15) has a holding apparatus (28), which is embodied to hold the tensioned tension spring (22) in its tensioned state.

3. Dishwasher (1) according to claim 2, **characterised in that** the holding apparatus (28) is configured such that a holding force applied to the tension spring (22) by the holding apparatus (28) can be overcome by a manually applied force in the insertion direction, so that the tensioned tension spring (22) is released.

4. Dishwasher (1) according to claims 1, 2 or 3, **characterised in that** the insertion apparatus (15) has a hollow-cylindrical housing (16) and a piston rod (20) that is displaceably mounted therein and the tension spring (22) is connected at one of its ends to the housing (16), at least indirectly, and at its other end to the piston rod (20), at least indirectly.

5. Dishwasher (1) according to claim 3 and 4, **characterised in that** the holding apparatus (28) is embodied as a latching apparatus arranged inside the housing (16), with which the piston rod (20) or a piston (21), which is fastened to the piston rod (20) and to which the tension spring (22) is fastened, latches.

6. Dishwasher (1) according to one of the preceding claims, **characterised in that** the insertion apparatus (15) has a damping facility (29), which damps a releasing of the energy of the energy store (22).

7. Dishwasher (1) according to claim 6, **characterised in that** the damping facility (29) is embodied as a hydraulic cylinder or as an air cylinder, in particular as a telescopic cylinder.

## Revendications

1. Lave-vaisselle (1) en particulier lave-vaisselle ménager, présentant un compartiment de lavage (2), au moins un compartiment à vaisselle (3, 4) pouvant être rentré vers l'intérieur du compartiment de lavage (2) et pouvant être sorti du compartiment de lavage (2), lequel est conçu en tant que panier à vaisselle avec plusieurs fils de panier (25), et au moins un dispositif de rentrée (15) présentant un accumulateur d'énergie (22) mécanique pour la rentrée au moins en partie automatisée du compartiment à vaisselle (3, 4) dans le compartiment de lavage (2),
- dans lequel l'accumulateur d'énergie (22) absorbe automatiquement de l'énergie par la sortie du compartiment à vaisselle (3, 4) hors du compartiment de lavage (2) et renvoie celle-ci automatiquement lors de la rentrée du compartiment à vaisselle (3, 4) dans le compartiment de lavage (2), pour au moins aider la rentrée du compartiment à vaisselle (3, 4),
- dans lequel l'accumulateur d'énergie mécanique est conçu en tant que ressort de traction (22), qui est tendu lors de la sortie du compartiment à vaisselle (3, 4) hors du compartiment de lavage (2) et absorbe ainsi de l'énergie, et qui se rétracte lors de la rentrée et renvoie ainsi l'énergie accumulée pour au moins aider la rentrée du compartiment à vaisselle (3, 4),
- dans lequel pendant le fonctionnement normal du lave-vaisselle (1), le dispositif de rentrée (15) est relié fixement au compartiment de lavage (2), en particulier à sa paroi arrière (2a), et est relié de manière séparable au compartiment à vaisselle (3, 4), et
- dans lequel le dispositif de rentrée (15) présente un dispositif de fixation (23) pour relier le dispositif de rentrée (15) de manière séparable au compartiment à vaisselle (3, 4), lequel est conçu pour défaire automatiquement la liaison pendant la sortie du compartiment à vaisselle (3, 4) et établir automatiquement la liaison pendant la rentrée du compartiment à vaisselle (3, 4),
**caractérisé en ce que**
le dispositif de fixation (23) présente au moins un dispositif d'enclenchement (24) dans lequel au moins un des fils de panier (25) s'enclenche automatiquement lors de la rentrée du compartiment à vaisselle (3, 4) dans le compartiment de lavage (2) et duquel se désenclenche automatiquement l'au moins un fil de panier (25) lors de la sortie du compartiment à vaisselle (3, 4) hors du compartiment de lavage (2).

2. Lave-vaisselle (1) selon la revendication 1, **caractérisé en ce que** le dispositif de rentrée (15) présente un dispositif de retenue (28) qui est conçu pour maintenir le ressort de traction (22) tendu dans son état tendu.

3. Lave-vaisselle (1) selon la revendication 2, **caractérisé en ce que** le dispositif de retenue (28) est ainsi conçu qu'une force de retenue appliquée sur le ressort de traction (22) par le dispositif de retenue (28) peut être surmontée par une force appliquée manuellement, de sorte que le ressort de traction (22) tendu est libéré.

4. Lave-vaisselle (1) selon les revendications 1, 2 ou 3, **caractérisé en ce que** le dispositif de traction (15) présente un boîtier (16) en forme de cylindre creux et une tige de piston (20) disposée mobile à l'intérieur, et le ressort de traction (22) est relié au moins indirectement au boîtier (16) par une de ses extrémités et au moins indirectement à la tige de piston (20) par son autre extrémité.

5. Lave-vaisselle (1) selon les revendications 3 et 4, **caractérisé en ce que** le dispositif de retenue (28) est conçu en tant qu'un dispositif d'encliquetage disposé à l'intérieur du boîtier (10), avec lequel s'encliquette la tige de piston (20) ou un piston (21) fixé à la tige de piston (20), sur lequel le ressort de traction (22) est fixé.

6. Lave-vaisselle (1) selon l'une des revendications précédentes, **caractérisé en ce que** le dispositif de rentrée (15) présente un dispositif amortisseur (29) qui amortit une sortie de l'énergie de l'accumulateur d'énergie (22).

7. Lave-vaisselle (1) selon la revendication 6, **caractérisé en ce que** le dispositif amortisseur (29) est conçu en tant qu'un vérin hydraulique ou en tant qu'un vérin pneumatique, en particulier en tant qu'un vérin télescopique.
